# FASCICULE DE BREVET EUROPEEN

(11) **EP 0 003 937 B1**
(45) Date de publication et mention de la délivrance du brevet: **15.10.1980**
(21) Numéro de dépôt: 79400126.3
(22) Date de dépôt: 28.02.1979
(51) Int. Cl.: H01J 3/02

(54) **Cathode pour canon électronique**
Kathode für eine Elektronenkanone
Cathode for an electron gun

(30) Priorité: 01.03.1978 FR 7805813
(43) Date de publication de la demande: 05.09.1979
(73) Titulaire: COMMISSARIAT A L'ENERGIE ATOMIQUE Etablissement de Caractère Scientifique Technique et Industriel, 75752 Paris Cedex 15 (FR)
(72) Inventeur: Marhic, Gérard, F-60240 Chaumont-En-Vexin (FR); Martin, Philippe, F-91400 Orsay (FR)
(74) Mandataire: Liboz, André

## Description

La présente invention concerne une cathode pour canon électronique comportant au moins une pastille faite en un matériau susceptible d'émettre, à haute température, des électrons, par exemple de l'hexaborure de lanthane (LaB6) et au moins une résistance chauffante faite en un matériau à haute résistivité électrique, par exemple du graphite pyrolitique, ladite pastille et ladite résistance étant parcourues, en série, par un courant électrique de chauffage.

On sait que la cathode constitue le générateur d'électrons des canons montés sur divers appareils utilisant des faisceaux électroniques. Les électrons émis sont soumis à l'action du Wehnelt qui règle la puissance du faisceau, accélérés par une tension établie entre la cathode et une anode et enfin focalisés par une lentille magnétique qui les fait converger sur une surface pratiquement ponctuelle.

On connaît déjà des cathodes du type susmentionné qui sont constituées essentiellement par une pastille émettrice en LaB6 ayant, en partie au moins, la forme d'un parallélépipède rectangle et par deux blocs en graphite pyrolitique, de forme cubique, placés de part et d'autre de la pastille émettrice. Le tout est monté sur un support fixe comportant deux bras métalliques reliés à une source d'énergie électrique, ces deux bras étant en contact direct avec les blocs de graphite et les pressant contre la pastille émettrice qui est intercalée entre eux.

Ces cathodes connues présentent certains inconvénients:
- la transmission de la chaleur engendrée par effet Joule dans le graphite pyrolitique vers la pastille en LaB6, ne peut se faire pratiquement que par les surfaces en contact, puisque, en raison de la géométrie de l'ensemble, la plus grande partie du rayonnement émis par les blocs en graphite ne peut atteindre la pastille. Il en résulte que ces cathodes ont un rendement thermique défectueux.
- le montage de la pastille et des blocs entre deux bras rigides peut entraîner, en raison des dilatations thermiques, des contraintes mécaniques excessives; il est difficile, avec une telle configuration de non révolution de la cathode, d'obtenir u bon positionnement de la pastille émettrice, ceci en raison des variations thermiques et des dilatations.

L'invention a pour but de pallier ces inconvénients et propose à cet effet une cathode dont i_{d} pastille se présente sous forme d'une pièce creuse montée sur un support solidaire du canon, dans laquelle est engagée et contre une paroi de laquelle est appliquée la résistance de graphite pyrolitique.

La transmission de chaleur se fait donc non seulement par conduction entre les surfaces en contact mais également par rayonnement puisque la plus grande partie du rayonnement émis par la résistance rencontre la pastille. Il en résulte un meilleur rendement de la cathode.

Dans un mode de réalisation de l'invention, la pastille et la résistance se présentent sous forme d'une pièce de révolution, les axes de ces pièces étant en coïncidence lorsque la résistance est engagée dans la pastille.

La symétrie de révolution permet d'obtenir une répartition plus homogène de la chaleur rayonnée par la résistance donc une température homogène de la pastille, elle simplifie en outre la fabrication.

La pastille se présente sous forme d'une coupelle munie d'une paroi de fond plane et d'une paroi latérale s'évasant à partir de ladite paroi de fond et la résistance se présente sous la forme d'un tronc de cône dont la petite base est appliquée contre le fond de la coupelle.

Cette forme donnée à la pastille et à la résistance facilite leur montage ainsi que leur centrage relatif.

Dans un autre mode de réalisation de l'invention, la cathode comporte un fourreau fait en un matériau électriquement conducteur et chimiquement inerte vis à vis du LaB6, par exemple en graphite et à l'intérieur duquel est insérée ladite pastille. Ce fourreau est monté directement sur le support précité.

Le fourreau permet de maintenir la pastille sans qu'il soit nécessaire de la souder au support, supprimant ainsi toute réaction chimique entre le LaB6 et le matériau dudit support. Le fourreau assure en outre la conduction du courant de chauffage.

Toujours selon l'invention, la résistance est appliquée contre la paroi de fond de la pastille par des moyens élastiques.

L'utilisation de moyens élastiques pour maintenir en place la résistance et la pastille permet d'éviter la formation de contraintes mécaniques sous l'effet des dilatations thermiques.

D'autres aspects et avantages de l'invention apparaîtront au cours de la description qui va suivre.

Le dessin annexé, donné uniquement à titre d'exemple non limitatif, représente schématiquement et en coupe une cathode selon un mode de réalisation de l'invention.

Selon le mode de réalisation représenté, la cathode selon l'invention, désignée d'une façon générale par la référence 1, est logée à l'intérieur d'un canon cylindrique représenté schématiquement en 2 et fixée à une platine porteuse solidaire de ce dernier et représentée schématiquement en 3. Outre la cathode 1, le canon 2 comporte, de façon connue en soi, un certain nombre d'autres éléments, en particulier une ou plusieurs lentilles magnétiques, une anode et un Wehnelt, seul ce dernier étant représenté en 4. Le canon 2 ainsi que l'ensemble des éléments qu'il comporte admettent l'axe XX' comme axe de révolution.

La cathode 1 se compose essentiellement d'une pastille émettrice 10 en LaB6, logée dans un fourreau 11 monté sur un support 12 fixé lui-même sur la platine porteuse 3 du canon 2 et d'une résistance chauffante 14. La pastille et le fourreau sont logés dans l'orifice central 4a du Wehnelt 4.

La pastille émettrice 10 est constituée par une pièce creuse de révolution et présente la forme d'une cuvette munie d'une paroi de fond 10a plane et d'une paroi latérale 10b évasée vers l'extérieur.

Le fourreau 11 dans lequel est logée la pastille 10, est en graphite et présente la forme d'un cylindre tubulaire de révolution, Il est muni, à son extrémité supérieure, d'une lèvre ou analogue 11a, en saillie vers l'intérieur, contre lequel prend appui la face extérieure 10c de la pastille 10 et à sa partie inférieure, d'un rebord 11 b en saillie vers l'extérieur qui prend appui sur le support 12.

Le support 12 est constitué par deux capsules tronconiques avant et arrière 12a et 12b respectivement, ces capsules étant réunies par leurs grandes bases et fixées par ces dernières à la platine porteuse 3.

La résistance 14, en graphite pyrolitique, présente la forme générale d'un tronc de cône dont la petite et la grande base sont désignées respectivement par 14a et 14b et est munie en outre d'un évidement axial 14c. La résistance 14 est en appui, par sa petite base 14a en forme de couronne, contre le fond plat 1 Oa de la pastille. Afin de faciliter la mise en place et le centrage de la résistance 14 dans la pastille 10, on donne au fond de 1 Oa et à la petite base 14a des diamètres sensiblement égaux et à la résistance conique 14 un angle au sommet sensiblement inférieur à celui du bord évasé 10b de la pastille.

La résistance 14 est appliquée contre la pastille par une tige ou poussoir 15 muni, à son extrémité supérieure, d'une tête 15a en appui sur sa grande base 14b. Le poussoir 15 est solidaire, par l'intermédiaire d'une première bague métallique 16, d'un premier élément tubulaire 17 d'axe XX' à l'intérieur duquel il est logé, ce premier élément tubulaire 17 étant solidaire lui-même par l'intermédiaire d'une bague isolante 18, d'un second élément tubulaire 19 d'axe XX' dans lequel il est logé. L'élément tubulaire 19 est monté lui-même sur une tige de supportage 20.

Le poussoir 15 et les éléments tubulaires 17 et 19 constituent un ensemble rigide qui a pour ionction de transmettre à la résistance 14 la poussée de moyens élastiques. Ces moyens élastiques sont constitués par une gaine annelée ou soufflet 23 d'axe XX' et entourant l'élément annulaire 19. La gaine 23 est fixée, à sa partie supérieure 23 a, à la capsule 12 b du support 12 et est munie, à son extrémité inférieure 23b d'une butée annulaire 24 qui prend appui, par l'intermédiaire d'une bague isolante 25, par exemple en alumine contre l'extrémité de l'élément 19.

L'ensemble constitué par le poussoir 15 et les éléments tubulaires 17 et 19 a également pour fonction de créer, entre la résistance chauffante 14 dont la température est de l'ordre de 1700° et la gaine annelée 23, une diminution sensible de température de façon que ladite gaine annelée ainsi que la tige de supportage 20 atteignent une température de l'ordre de 200 à 300°C.

Pour limiter la transmission de chaleur par rayonnement de la résistance 14 vers le canon, la cathode est munie en outre d'écrans 26 et 27 tronconiques situés respectivement à l'intérieur et à l'extérieur de la capsule 12.

On voit que, grâce au positionnement relatif de la pastille 10 et de la résistance 14 et grâce à la forme de révolution donnée à ces deux pièces, pratiquement toute l'énergie rayonnée par la résistance, en particulier par sa face conique, est absorbée par la pastille 10, en particulier par sa paroi évasée 10b, réduisant ainsi au maximum les pertes d'énergie thermique.

Par ailleurs, l'appui élastique assuré par la gaine annelée 23 met la pastille et la résistance à l'abri des contraintes mécaniques que l'on rencontre avec les systèmes rigides, ce qui permet d'augmenter sensiblement la durée de vie de la cathode.

L'invention s'applique à tous les appareils utilisant des générateurs de faisceaux électroniques en particulier aux appareils de soudage par bombardement d'électrons et aux microscopes électroniques.

De nombreuses variantes pourraient être apportées au mode de réalisation décrit et représenté, sans pour autant sortir du cadre de l'invention.

## Revendications

1. Cathode pour canon électronique comportant au moins une pastille faite en un matériau susceptible d'émettre, à haute température, des électrons, par exemple de l'hexaborure de lanthane et au moins une résistance chauffante faite en un matériau à haute résistivité électrique, par exemple du graphite pyrolitique, ladite pastille et ladite résistance étant parcourues, en série, par un courant électrique de chauffage, caractérisée en ce que la pastille précitée (10) se présente sous forme d'une pièce creuse montée sur un support (12) solidaire du canon (2) dans laquelle est engagée et contre une paroi (10a) de laquelle est appliquée la résistance précitée (14).

2. Cathode selon la revendication 1, caractérisée en ce que la pastille (10) et la résistance (14) précitées se présentent chacune sous forme d'une pièce de révolution, les axes de ces pièces étant en coïncidence lorsque la résistance est engagée dans la pastille.

3. Cathode selon la revendication 2, caractérisée en ce que la pastille (10) se présente sous forme d'une coupelle munie d'une paroi de fond (10a) plane et d'une paroi latérale (10b) s'évasant à partir de ladite paroi de fond et en ce que la résistance (14) se présente sous forme d'un tronc de cône dont la plus petite base (14a) est appliquée contre la paroi de fond (10a) de ladite coupelle.

4. Cathode selon la revendication 3, caractérisée en ce que la résistance (14) précitée en forme de tronc de cône est traversée par un évidement axial (14c), sa petite base (14a), appliquée sur le fond (10a) de la pastille présentant la forme d'une couronne.

5. Cathode selon la revendication 1, caractérisée en ce qu'elle comporte un fourreau (11) fait en un matériau électriquement conducteur tel que le graphite et à l'intérieur duquel est insérée ladite pastille (10), ce fourreau étant monté directement sur le support précité (12).

6. Cathode selon les revendications 3 et 5, caractérisée en ce que le fourreau (11) précité se présente sous la forme d'un cylindre tubulaire de révolution monté sur le support (12) précité et muni, à l'une de ses extrémités, d'une lèvre interne (11 a), sur laquelle prend appui ladite pastille (10).

7. Cathode selon la revendication 1, caractérisée en ce que la résistance (14) précitée est appliquée contre la paroi de fond de la pastille (10) par des moyens élastiques.

8. Cathode selon la revendication 7, caractérisée en ce que les moyens élastiques précités sont constitués par un élément tubulaire annelé (23) dont les extrémités sont solidaires respectivement du support (12) de la cathode et d'une tige (15) en contact avec la résistance (14).

9. Cathode selon la revendication 8, caractérisée en ce que les extrémités de l'élément tubulaire annelé (23) et de la tige (15) sont rendues solidaires l'une de l'autre par l'intermédiaire d'éléments tubulaires rigides coaxiaux (17,19) dan lesquels est logée ladite tige (15) et logés eux-mêmes dans ledit élément annelé (23).

10. Cathode selon les revendications 8 et 9, caractérisée en ce qu'elle est munie d'écrans (26, 27) prévus pour intercepter le rayonnement thermique, lesdits écrans étant montés sur ledit support (12) et sur lesdits éléments tubulaires rigides (17) au voisinage de la résistance (14).

## Patentansprüche

1. Kathode für eine Elektronenkanone mit wenigstens einem Plättchen aus einem Material, das bei hoher Temperatur Elektronen emittieren kann, wie beispielsweise Lanthanhexaborid, und wenigstens einem Heizwiderstand aus einem Material mit hohem spezifischem Widerstand, wie beispielsweise pyrolytischem Graphit, wobei das Plättchen und der Widerstand in Reihe von einem elektrischen Heizstrom durchflossen werden, dadurch gekennzeichnet, daß das Plättchen (10) ein ausgehöhltes Teil bildet, das auf einem mit der Elektronenkanone (2) formschlüssig verbundenen Träger (12) befestigt ist und in welches der besagte Widerstand (14) eingreift, wobei der Widerstand gegen eine Wand (10a) dieses Teils angedrückt ist.

2. Kathode nach Anspruch 1, dadurch gekennzeichnet, daß das Plättchen (10) und der Widerstand (14) als Drehteile ausgebildet sind, wobei die Achsen dieser Teile zusammenfallen, wenn der Widerstand in das Plättchen eingreift.

3. Kathode nach Anspruch 2, dadurch gekennzeichnet, daß das Plättchen (10) die Form einer Kaosei besitzt, welche mit einer ebenen Bodenwand (1 Oa) und einer sich von der Bodenwand aus erweiternden Seitenwand (1 Ob) ausgestattet ist, und daß der Widerstand (14) die Form eines Kegelstumpfes hat, dessen kleinste Grundfläche (14a) gegen die Bodenwand (10a) der Kapsel gedrückt ist.

4. Kathode nach Anspruch 3, dadurch gekennzeichnet, daß der Widerstand (14) in der Form eines Kegelstumpfes von einer axialen Aussparung (14c) durchsetzt ist, wobei seine kleine Grundfläche (14a), die gegen den Boden (10a) des Plättchens gedrückt ist, die Form eines Kranzes hat.

5. Kathode nach Anspruch 1, dadurch gekennzeichnet, daß sie eine Hülse (11) aus einem elektrisch leitenden Material, wie Graphit, aufweist, in deren Inneres das Plättchen (10) eingeführt ist, wobei diese Hülse direkt auf dem Träger (12) befestigt ist.

6. Kathode nach den Ansprüchen 3 und 5, dadurch gekennzeichnet, daß die Hülse (11) die Form eines röhrenförmigen Drehzylinders besitzt, der auf dem Träger (12) befestigt ist und an einem seiner Enden mit einer inneren Lippe (11a) ausgestattet ist, auf welcher das Plättchen (10) sich abstützt.

7. Kathode nach Anspruch 1, dadurch gekennzeichnet, daß der Widerstand (14) an der Bodenwand des Plättchens (10) mit elastischen Mitteln angedrückt ist.

8. Kathode nach Anspruch 7, dadurch gekennzeichnet, daß die elastischen Mittel aus einem ringförmig angeordneten Röhrenelement (23) bestehen, dessen Enden formschlüssig mit dem Träger 12 der Kathode und einem Schaft (15) in Kontakt mit dem Widerstand (14) verbunden sind.

9. Kathode nach Anspruch 8, dadurch gekennzeichnet, daß die Enden des ringförmig angeordneten Röhrenelementes (23) und des Schaftes (15) durch ein Zwischenteil von röhrenförmigen starren koaxialen Elementen (17, 19), in welchen der Schaft (15) sich befindet und die selbst sich in dem ringförmigen Element (23) befinden, miteinander formschlüssig verbunden sind.

10. Kathode nach den Ansprüchen 8 und 9, dadurch gekennzeichnet, daß sie mit Abschirmungen (26, 27) zur Unterbrechung der thermischen Strahlung ausgestattet ist, wobei diese Abschirmungen auf dem Träger (12) und auf den röhrenförmigen starren Elementen (17) in Nachbarschaft zu dem Widerstand (14) befestigt sind.

## Claims

1. Cathode for an electron gun having at least one platelet consisting of a material which is susceptible to emit electrons at a high temperature, such as lanthanum hexaboride, and at least one heating resistance consisting of a material having high electrical resistivity, such as pyrolytic graphite, the said platelet and the said resistance being passed serially by an electric heating current, characterized in that the platelet is a hollowed member mounted on a support (12) connected in a form-locking manner with the electron gun (2), in which member the said resistance (14) engages and against a wall (10a) of which member the resistance is forced.

2. Cathode according to claim 1, characterized in that the platelet (10) and the resistance (14) are rotating members, whereby the axis of these members coincide, if the resistance engages in the platelet.

3. Cathode according to claim 2, characterized in that the platelet (10) has the shape of a capsule having a plane bottom wall (10a) and a side wall (10b) widening from the said bottom wall, and that the resistance (14) has the shape of a truncated cone, the smallest base (14a) of which is forced against the bottom wall (10a) of the capsule.

4. Cathode according to claim 3, characterized in that the resistance (14) having the shape of a truncated cone is penetrated by an axial recess (14c), its small base (14) forced against the bottom (10a) of the platelet having the shape of a ring.

5. Cathode according to claim 1, characterized in that it comprises a casing (11) consisting of an electrically conductive material, such as graphite, in the interior of which the platelet (10) is inserted, the casing being directly mounted on the support (12).

6. Cathode according to the claims 3 and 5, characterized in that the casing (11) has the shape of a tubular rotating cylinder mounted on the support (12) and being provided with an inner lip (11 a) at one of its extremities, on which the platelet (10) is supported.

7. Cathode according to claim 1, characterized in that the resistance (14) is forced against the bottom wall of the platelet (10) by elastic means.

8. Cathode according to claim 7, characterized in that the said elastic means consist of a annularly arranged tubular element (23), the extremities of which are connected with the support (12) of the cathode and a shank (15) in contact with the resistance (14) in a form-locking manner.

9. Cathode according to claim 8, characterized in that the extremities of the annularly arranged tubular element (23) and the shank (15) are connected together in a form-locking manner by means of an intermediate member of tubular rigid coaxial elements (17, 19), in which the shank (17) is provided and which are in turn in the annular element (23).

10. Cathode according to the claims 8 and 9, characterized in that they are provided with shields (26, 27) to interrupt the thermal radiation, the shields being mounted on the support (12) and on the tubular rigid elements (17) in neighborhood to the resistance (14).
